# EUROPÄISCHE PATENTSCHRIFT

(11) **EP 3 126 276 B1**
(45) Veröffentlichungstag und Bekanntmachung des Hinweises auf die Patenterteilung: **27.06.2018**
(21) Anmeldenummer: 15713191.3
(22) Anmeldetag: 27.03.2015
(51) Int. Cl.: B66B 5/18

(54) **AUFZUG MIT EINER BREMSVORRICHTUNG**
ELEVATOR WITH A BRAKING DEVICE
ASCENSEUR ÉQUIPÉ D'UN DISPOSITIF DE FREINAGE

(30) Priorität: 03.04.2014 DE 102014206461
(43) Veröffentlichungstag der Anmeldung: 08.02.2017
(73) Patentinhaber: ThyssenKrupp Elevator AG, 45143 Essen (DE)
(72) Erfinder: KUCZERA, Thomas, 70771 Leinfelden-Echterdingen-Stetten (DE); HOFFMANN, Walter, 65527 Niedernhausen (DE); HÄNLE, Markus, 73268 Erkenbrechtsweiler (DE); STEINHAUER, Eduard, 72622 Nürtingen (DE)
(74) Vertreter: thyssenkrupp Intellectual Property GmbH
(86) Internationale Anmeldenummer: PCT/EP2015/056796
(87) Internationale Veröffentlichungsnummer: WO 2015/150285

(56) Entgegenhaltungen:
- CN-A- 101 475 130
- CN-U- 202 022 696

## Beschreibung

Die vorliegende Erfindung betrifft einen Aufzug mit einer Bremsvorrichtung, insbesondere einer Fangvorrichtung oder einer Betriebsbremse.

### Stand der Technik

Bei Aufzügen sind Fangvorrichtung und Betriebsbremsen zwingend erforderlich, die bei Übergeschwindigkeit bzw. unkontrollierten Fahrbewegungen den Fahrkorb des Aufzugs sicher bis zum Stillstand verzögern, bzw. den Fahrkorb während des Stillstands halten.

Fangvorrichtungen und Betriebsbremsen bieten im Allgemeinen keine Einstellmöglichkeit der Bremskraft. D.h. sie erzeugen eine konstante Bremskraft. Je nach Beladungszustand des Fahrkorbs wirken dann während eines Bremsvorgangs unterschiedliche Verzögerungen auf die Fahrgäste. Vor allem bei einer geringen Zuladung wirken dann z.B. sehr hohe Verzögerungen auf die Fahrgäste, wodurch z.B. der Fahrkomfort vermindert bzw. die Unfallgefahr erhöht werden kann.

Aus der EP 0650703 A1 ist ein Aufzug mit einer Bremse bekannt, deren Bremskraft regelbar ist. Jedoch weist diese Bremse einen komplizierten Aufbau auf, der z.B. als relativ wartungsintensiv angesehen wird.

Die CN 101475 130 A offenbart eine Aufzugsanlage mit zwei Bremsen. Jede Bremse umfasst zwei Bremszylinderbaugruppen. Die beiden Bremszylinderbaugruppen einer Bremse werden über ein gemeinsames Ventil angesteuert.

Es besteht daher Bedarf an einem Aufzug mit einer Bremsvorrichtung, die der jeweiligen Situation entsprechend eine angemessene Bremskraft bereitstellt, sich aber durch einen einfachen Aufbau auszeichnet.

### Offenbarung der Erfindung

Erfindungsgemäß werden ein Aufzug mit einer Bremsvorrichtung nach Anspruch 1 vorgeschlagen. Vorteilhafte Ausgestaltungen sind Gegenstand der Unteransprüche sowie der nachfolgenden Beschreibung.

### Vorteile der Erfindung

Die Erfindung beruht auf der Erkenntnis, dass es ausreichend ist, die Bremskraft in einer Anzahl von diskreten Bremsstufen gestuft bereitzustellen. So wirken z.B. bei einem Nothalt unabhängig vom Beladungszustand des Fahrkorbs keine zu hohen Verzögerungen auf die Fahrgäste in der Kabine. Eine derartige Bremsvorrichtung weist im Vergleich zu einer stufenlos einstellbaren Bremse einen deutlich einfacheren Aufbau auf.

Entsprechend der Erfindung weist die Bremsvorrichtung eine Mehrzahl von einzeln ansteuerbaren Bremszylinderbaugruppen auf. Vorteilhafterweise sind zwei bis fünf Bremszylinderbaugruppen vorgesehen. Werden alle Bremszylinderbaugruppen zugleich angesteuert, wird ein maximaler Bremskraftwert bereitgestellt. Wird hingegen nur ein Teil der Bremszylindergruppen angesteuert, wird ein entsprechender Teilbremskraftwert bereitgestellt. So kann eine Bremsvorrichtung mit einem besonders einfachen Aufbau bereitgestellt werden.

Erfindungsgemäß sind die Bremszylinderbaugruppen unterschiedliche Bremskraftwerte bereitstellend ausgebildet. Hierdurch kann durch Auswahl einzelner Bremszylinderbaugruppen eine genaue Dosierung der Bremskraft erreicht werden, insbesondere von zwei bis fünf, z.B. drei Bremszylinderbaugruppen.

In einer vorteilhaften Ausgestaltung der Erfindung weist die Bremsvorrichtung zumindest eine erste Bremszylinderbaugruppe und eine zweite Bremszylinderbaugruppe auf. Die erste Bremszylinderbaugruppe ist ausgebildet, einen ersten Bremskraftwert bereitzustellen, und die zweite Bremszylinderbaugruppe ist ausgebildet, einen zweiten Bremskraftwert bereitzustellen. Dabei ist der zweite Bremskraftwert größer, insbesondere im Wesentlichen doppelt so groß wie der erste Bremskraftwert. Unter einem im Wesentlichen doppelt so großen Bremskraftwert wird dabei ein Bremskraftwert verstanden, der z.B. um fertigungsbedingte Bauteiltoleranzen schwankt, z.B. um 5%, 10% oder 20%. Somit können durch Ansteuern der einen Bremszylinderbaugruppe und Ansteuern der anderen Bremszylinderbaugruppe unterschiedliche Bremskraftwerte bereitgestellt werden, so dass eine Bremskraft in mehreren Bremskraftstufen bereitgestellt werden kann.

In einer vorteilhaften Ausgestaltung der Erfindung weist die Bremsvorrichtung zumindest eine weitere Bremszylinderbaugruppe auf. Die weitere Bremszylinderbaugruppe ist ausgebildet, einen weiteren Bremskraftwert bereitzustellen. Dabei ist der weitere Bremskraftwert drei bis fünfmal, insbesondere im Wesentlichen viermal so groß wie der erste Bremskraftwert. Unter einem im Wesentlichen viermal so großen Bremskraftwert wird dabei ein Bremskraftwert verstanden, der z.B. um fertigungsbedingte Bauteiltoleranzen schwankt, z.B. um 5%, 10% oder 20%.Somit können durch Ansteuern einer weiteren Bremszylinderbaugruppe noch mehr verschiedene Bremskraftwerte bereitgestellt werden, so dass die Anzahl der Bremskraftstufen weiter gesteigert ist.

In einer vorteilhaften Ausgestaltung der Erfindung ist jeder Bremszylinderbaugruppe wenigstens je ein Ventil zum Ansteuern der Bremszylinderbaugruppe zugeordnet. Wenn ein Ventil zum Ansteuern einer Bremszylinderbaugruppe in einem Fehlerfall funktionsuntüchtig wird, können zumindest andere Bremszylinderbaugruppen mit ihren jeweiligen Ventilen angesteuert werden und somit eine Teilbremskraft zur Verfügung stellen. Somit ist die Betriebssicherheit gesteigert.

In einer vorteilhaften Ausgestaltung der Erfindung weist die Bremsvorrichtung zwei Bremseinheiten auf, von denen eine erste Bremseinheit einer ersten Führungsschiene des Aufzugs und eine zweite Bremseinheit einer zweiten Führungsschiene des Aufzugs zugeordnet ist, wobei jede Bremseinheit je eine Bremszylinderbaugruppe aufweist, wobei eine Bremszylinderbaugruppe der ersten Bremseinheit und eine Bremszylinderbaugruppe der zweiten Bremseinheit je einer Ventilbaugruppe zum Ansteuern der Bremseinheiten zugeordnet sind. Somit wird durch die Ansteuerung der beiden Bremseinheiten mit einer Ventilbaugruppe eine symmetrische Verzögerung des Fahrkorbs an beiden Führungsschienen erreicht.

In einer vorteilhaften Ausgestaltung der Erfindung weisen die beiden Bremseinheiten die gleiche Anzahl von Bremszylinderbaugruppen auf. So können die beiden Bremseinheiten baugleich ausgebildet werden, was die Fertigung und Wartung vereinfacht.

Weitere Vorteile und Ausgestaltungen der Erfindung ergeben sich aus der Beschreibung und der beiliegenden Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispieles in der Zeichnung schematisch dargestellt und wird im Folgenden unter Bezugnahme auf die Zeichnung ausführlich beschrieben.

### Figurenbeschreibung

- Figur 1: zeigt schematisch eine bevorzugte Ausführungsform eines erfindungsgemäßen Aufzugs mit einer Bremsvorrichtung in schematischer Darstellung.
- Figur 2: zeigt schematisch einen Schnitt durch eine bevorzugte Ausführungsform einer erfindungsgemäß einsetzbaren Bremsvorrichtung gemäß Figur 1.
- Figur 3: zeigt schematisch eine Verschaltung von Bremszylinderbaugruppen mit Ventilen gemäß einem ersten Ausführungsbeispiel.
- Figur 4: zeigt schematisch eine Verschaltung von Bremszylinderbaugruppen mit Ventilen gemäß einem zweiten Ausführungsbeispiel.
- Figur 5: zeigt schematisch eine weitere Verschaltungsalternative.

In Figur 1 ist ein Aufzug 2 als eine bevorzugte Ausgestaltung eines erfindungsgemäßen Aufzugsystems schematisch dargestellt.

Der Aufzug 2 weist im vorliegenden Ausführungsbeispiel einen Fahrkorb 4 zum Transport von Personen und/oder Lasten auf, die in oder entgegen der Schwerkraftrichtung g an zwei parallel zueinander verlaufenden Führungsschienen 6a, 6b in einem Aufzugschacht verfahrbar gelagert ist. Abweichend von dem vorliegenden Ausführungsbeispiel kann jedoch der Fahrkorb 4 z.B. auch an einer einzigen Führungsschiene verfahrbar gelagert sein.

Zum Verfahren des Fahrkorbs 4 ist ein Antrieb vorgesehen, der im vorliegenden Ausführungsbeispiel als Treibscheibenantrieb ausgebildet ist. Der Fahrkorb 4 kann dabei eine Kabine und einen Fangrahmen (beides nicht dargestellt) aufweisen. Der Antrieb weist im vorliegenden Ausführungsbeispiel ein Tragseil 8 auf, das an der Oberseite des Fahrkorbs 4 befestigt ist. Das Tragseil 8 läuft auf einer Triebscheibe 12, die mittels eines Motors (nicht dargestellt) motorisch antreibbar ist, um den Fahrkorb 4 zu verfahren. An dem anderen, dem Fahrkorb 4 gegenüberliegenden Ende, ist im vorliegenden Ausführungsbeispiel ein Gegengewicht 10 befestigt, das durch Gewichtsausgleich den Kraftaufwand zum Verfahren des Fahrkorbs 4 reduziert. Abweichend von dem vorliegenden Ausführungsbeispiel kann der Aufzug als tragmittelloser Aufzug ausgebildet sein. Ein tragmittelloser Aufzug ist ein Aufzugsystem, dass keine Seile oder Gurte verwendet, die über eine Treibscheibe 12 angetrieben werden. Der Antrieb dieser Aufzüge befindet sich direkt auf dem Fahrkorb 4. Beispielsweise werden hier Zahnstangenantriebe und Linearantriebe eingesetzt.

Um den Fahrkorb 4 bis zum Stillstand abzubremsen, z.B. wenn Übergeschwindigkeiten und/oder unkontrollierte Fahrbewegungen des Fahrkorbs 4 auftreten, ist eine Bremsvorrichtung 14 vorgesehen, die im vorliegenden Ausführungsbeispiel als Fangvorrichtung und/oder Betriebsbremse ausgebildet ist.

Die Figur 2 zeigt die Bremsvorrichtung 14 im Einzelnen.

Im vorliegenden Ausführungsbeispiel umfasst die Bremsvorrichtung 14 je drei Bremszylinderbaugruppen 16a, 16b, 16c, die zu beiden Seiten des Fahrkorbs 4 angeordnet sind. Abweichend von dem vorliegenden Ausführungsbeispiel kann die Bremsvorrichtung 14 aber auch nur zwei oder mehr als drei, z.B. vier oder fünf Bremszylinderbaugruppen aufweisen. Die Bremszylinderbaugruppen 16a, 16b, 16c wirken mit der Führungsschiene 6a oder 6b zusammen, um den Fahrkorb 4 abzubremsen. Hierzu weist jede Bremszylinderbaugruppe 16a, 16b, 16c zu beiden Seiten je einen Bremsbelag 18 auf, der im vorliegenden Ausführungsbeispiel flach, d.h. im Wesentlichen quaderförmig ausgebildet ist. Die Bremsbeläge 18 sind in je einem Bremsbelaghalter 20 jeder der Bremszylinderbaugruppe 16a, 16b, 16c eingesetzt. Die Bremszylinderbaugruppen 16a, 16b, 16c, sind schwimmend gelagert, d.h. die Bremszylinderbaugruppen 16a, 16b, 16c sind horizontal verschiebbar gelagert, um ein gleichmäßiges Anliegen der Bremsbeläge 18 zu gewährleisten.

Jede Bremszylinderbaugruppe 16a, 16b, 16c weist einen Zylinder 22 auf, in dem ein Kolben 24 verschiebbar gelagert ist, wobei der Kolben 24 in Wirkverbindung mit den Bremsbelägen 18 steht, um diese in Kontakt mit den Führungsschienen 6a, 6b zu bringen, wenn der Fahrkorb 4 abgebremst werden soll. Der Kolben 24 ist ferner mittels einer Feder 26, die im vorliegenden Ausführungsbeispiel als Druckfeder ausgebildet ist, federnd vorgespannt, wobei die Feder 26 den Anpressdruck zum in Kontakt bringen der Bremsbeläge mit den Führungsschiene 6a, 6b bereitstellt. Ein Deckel 28 verschließt dabei den einseitig offen ausgebildeten Zylinder 22. Zur Abdichtung des Kolbens 24 sind Dichtungen 30 vorgesehen. Schließlich weist jede Bremszylinderbaugruppe 16a, 16b, 16c je einen Druckmittelanschluss 32 zum Entlüften der Bremsvorrichtung 14 auf.

Die Bremszylinderbaugruppen 16a, 16b, 16c sind im vorliegenden Ausführungsbeispiel unterschiedliche Bremskräfte bereitstellend ausgebildet. Im vorliegenden Ausführungsbeispiel ist die erste Bremszylinderbaugruppe 16a einen Bremskraftwert von 5KN, die zweite Bremszylinderbaugruppe 16b einen Bremskraftwert von 10KN, und die dritte Bremszylinderbaugruppe 16c einen Bremskraftwert von 20KN bereitstellend ausgebildet. Abweichend von dem vorliegenden Ausführungsbeispiel können die Bremskraftwerte auch anders gestaffelt sein.

Somit stellt die dritte Bremszylinderbaugruppe 16c einen Bremskraftwert bereit, der doppelt so groß ist wie der Bremskraftwert, den die zweite Bremszylinderbaugruppe 16b bereitstellt. Ferner stellt die zweite Bremszylinderbaugruppe 16b einen Bremskraftwert bereit, der viermal so groß ist wie der Bremskraftwert ist, den die erste Bremszylinderbaugruppe 16a bereitstellt.

Somit können durch einzelnes Ansteuern ausgewählter Bremszylinderbaugruppen 16a, 16b, 16c Bremskräfte mit Werten von 5KN, 10 KN, 15 KN, 20KN, 25KN, 30 KN und 35 KN bereitgestellt werden. Somit weist die Bremsvorrichtung sieben Bremskraftstufen auf und stellt eine siebenfach gestufte Bremskraft bereit.

Um die unterschiedlichen Bremskräfte bereitzustellen sind im vorliegenden Ausführungsbeispiel die Federn 26 der Bremszylinderbaugruppe 16a, 16b, 16c unterschiedlich stark ausgebildet. Wenn alle Bremszylinderbaugruppen 16a, 16b, 16c mit dem gleichen Betriebsdruck z.B. des Hydrauliköls beaufschlagt werden, wirken in jeder Bremszylinderbaugruppen 16a, 16b, 16c unterschiedliche Federkräfte, die zu jeweils unterschiedlichen Auslenkungen der Kolben 24 führen. Im vorliegenden Ausführungsbeispiel ist in jedem Zylinder 22 ein Anschlag 34 vorgesehen, der einen Verlagerungsweg des Kolbens 24 begrenzt. Anstelle des Anschlags 34 könnte die Grundfläche der Kolben 24 der Bremszylinderbaugruppen 16a, 16b, 16c variiert werden oder die Bremszylinderbaugruppen 16a, 16b, 16c werden mit jeweils unterschiedlichen Betriebsdrücken beaufschlagt, um unterschiedliche Bremskräfte bereitzustellen.

Die Figur 3 zeigt ein Ausführungsbeispiel der Bremsvorrichtung 14, bei dem je drei Bremszylinderbaugruppen 16a, 16b, 16c, 16a', 16b', 16c' für beide Seiten des Fahrkorbs 4 vorgesehen sind.

Je ein Ventil 56 ist je einer der Bremszylinderbaugruppen 16a, 16b, 16c; 16a', 16b', 16c' zugeordnet.

Zur Druckversorgung der Bremsvorrichtung 14 ist im vorliegenden Ausführungsbeispiel ein motorbetriebener Kompressor 36 vorgesehen. Zwischen dem Kompressor 36 und den Ventilen 56 ist ein Druckspeicher 38 vorgesehen, der einen Druck liefert, der höher als der Mindestbetriebsdruck der Bremsvorrichtung 14 ist.

Zugleich dient der Druckspeicher 38 als Puffer, z.B. im Falle eines Stromausfalls. Der Druckspeicher 38 stellt dann eine Reserve bereit, mit der der Fahrkorb 4 aus dem Fang durch eine ausgelöste Bremsvorrichtung 14 gelöst werden kann, um ihn beispielsweise in eine nächste Haltestelle des Aufzugs 2 zur Personenevakuierung verfahren zu können. Zudem dient der Druckspeicher 38 als Reserve bei beispielsweise häufigen Schaltspielen, so dass ein kleinerer Kompressor 36 verwendet werden kann als bei einem Aufbau ohne Druckspeicher 38.

Des Weiteren ist im vorliegenden Ausführungsbeispiel ein Druckbegrenzungsventil oder Druckregelventil 40 zwischen den Ventilen 56 und dem Druckspeicher 38 vorgesehen, da im Druckspeicher 38 ein größerer Druck vorhanden sein kann als es zur Rückstellung der Bremszylinderbaugruppen 16a, 16b, 16c; 16a', 16b', 16c' gegen die Feder 26 notwendig ist. Die Ventile 56 selbst sind im vorliegenden Ausführungsbeispiel als 3/2-Wegeventil ausgebildet.

Abweichend von der Darstellung in der Figur 3 können jeweils zwei parallel geschaltete Ventile 56 für jede der Bremszylinderbaugruppen 16a, 16b, 16c, 16a', 16b', 16c' vorgesehen sein, um eine Redundanz bereitzustellen.

Das in Figur 4 gezeigte Ausführungsbeispiel unterscheidet sich von dem in Figur 3 gezeigten Ausführungsbeispiel dadurch, dass die Bremsvorrichtung 14 zwei Bremseinheiten 42, 44 aufweist. Die erste Bremseinheit 42 ist der ersten Führungsschiene 6a des Aufzugs 2, und die zweite Bremseinheit 44 ist der zweiten Führungsschiene 6b des Aufzugs 2 zugeordnet. Im vorliegenden Ausführungsbeispiel weist jede Bremseinheit 42, 44 je drei Bremszylinderbaugruppen 16a, 16b, 16c bzw. 16a', 16b', 16c' auf. Dabei ist die Bremszylinderbaugruppe 16a der ersten Bremseinheit 42 und die Bremszylinderbaugruppe 16a' der zweiten Bremseinheit 44 einer Ventilbaugruppe 46a mit einem der Ventile 56 zugeordnet. Ferner ist die Bremszylinderbaugruppe 16b der ersten Bremseinheit 42 und die Bremszylinderbaugruppe 16b'der zweiten Bremseinheit 44 einer zweiten Ventilbaugruppe 46b mit einem der Ventile 56 zugeordnet. Schließlich ist die Bremszylinderbaugruppe 16c der ersten Bremseinheit 42 und die Bremszylinderbaugruppe 16c'der zweiten Bremseinheit 44 einer dritten Ventilbaugruppe 46c mit einem der Ventile 56 zugeordnet. Somit weisen im vorliegenden Ausführungsbeispiel die beiden Bremseinheiten 42, 44 die gleiche Anzahl von Bremszylinderbaugruppen 16a, 16b, 16c bzw. 16a', 16b', 16c' auf. Ferner ist je zwei Bremszylinderbaugruppen 16a, 16b, 16c bzw. 16a', 16b', 16c' je ein Ventil 56 zugeordnet. Somit wird durch die Ansteuerung der jeweiligen Ventile 56 ein an beiden Führungsschienen 6a und 6b gleich starke Bremskraft bewirkt, die in einfacher Weise eine beidseitig symmetrische Verzögerung des Fahrkorbs 4 bewirkt.

Abweichend von der Darstellung in der Figur kann jede Ventilbaugruppe 46a, 46b, 46c jeweils zwei parallel geschaltete Ventile 56 aufweisen, um eine Redundanz bereitzustellen.

Die Figuren 5a und 5b zeigt beispielhaft anhand der Bremszylinderbaugruppe 16a ein weiteres Ausführungsbeispiel, bei dem die Ventile 56 als 4/2 Wegeventile ausgebildet sind. Ferner ist in diesem Ausführungsbeispiel die Bremszylinderbaugruppe 16a doppeltwirkend ausgebildet. Somit wird bei geöffneter Bremsvorrichtung 14 eine erste Kammer 48 der Bremszylinderbaugruppe 16a mit einem Druckmittel, wie z.B. Hydrauliköl, beaufschlagt, während bei geschlossener Bremsvorrichtung 14 eine zweite Kammer 50 der Bremszylinderbaugruppe 16a mit dem Druckmittel beaufschlagt wirkt. Somit wirkt zusätzlich zu der Federkraft der Feder 26 das Druckmittel auf den Kolben 24, um diesen zu verlagern. Ferner sind in dem Ausführungsbeispiel gemäß der Figur 5 ein Rückschlagventil 52 und ein Sammelbehälter 54 vorgesehen.

Im Betrieb erfasst eine Steuerung (nicht dargestellt) die auftretende Beschleunigung und -geschwindigkeit des Fahrkorbs 4 und wertet diese dahingehend aus, ob Grenzwerte überschritten werden. Die Steuerung schaltet die Bremszylinderbaugruppen 16a, 16b, 16c bzw. 16a', 16b', 16c' in Abhängigkeit des Beladungszustandes Fahrkorbs 4. Ferner ist für die sichere Steuerung ein Notstromaggregat bzw.

Akku vorgesehen, um bei einem Stromausfall zu verhindern, dass alle Bremszylinderbaugruppen 16a, 16b, 16c bzw. 16a', 16b', 16c' schlagartig einfallen und eine zu starke Verzögerung des Fahrkorbs 4 bewirken.

Die Ventile 56 werden zudem so geschaltet, dass der sichere Zustand der Ventile 56 bei Stromausfall bedeutet, dass die Bremsvorrichtung 14 eingefallen (aktiv) ist.

### Bezugszeichenliste

- 2: Aufzug
- 4: Fahrkorb
- 6a: Führungsschiene
- 6b: Führungsschiene
- 8: Tragseil
- 10: Gegengewicht
- 12: Triebscheibe
- 14: Bremsvorrichtung
- 16a: Bremszylinderbaugruppe
- 16a': Bremszylinderbaugruppe
- 16b: Bremszylinderbaugruppe
- 16b': Bremszylinderbaugruppe
- 16c: Bremszylinderbaugruppe
- 16c': Bremszylinderbaugruppe
- 18: Bremsbelag
- 20: Bremsbelaghalter
- 22: Zylinder
- 24: Kolben
- 26: Feder
- 28: Deckel
- 30: Dichtung
- 32: Druckmittelanschluss
- 34: Anschlag
- 36: Kompressor
- 38: Druckspeicher
- 40: Druckbegrenzungs- oder Druckregelventil
- 42: Bremseinheit
- 44: Bremseinheit
- 46a: Ventilbaugruppe
- 46b: Ventilbaugruppe
- 46c: Ventilbaugruppe
- 48: erste Kammer
- 50: zweite Kammer
- 52: Rückschlagventil
- 54: Sammelbehälter
- 56: Ventil

- g: Schwerkraftrichtung

## Patentansprüche

1. Aufzug (2) mit einer Bremsvorrichtung (14), insbesondere einer Fangvorrichtung oder einer Betriebsbremse, wobei die Bremsvorrichtung (14) zur Bereitstellen einer gestuften Bremskraft zum Abbremsen eines Fahrkorbs (4) des Aufzugs (2) ausgebildet ist,
wobei die Bremsvorrichtung (14) eine Mehrzahl von einzeln ansteuerbaren Bremszylinderbaugruppen (16a, 16b, 16c; 16a', 16b', 16c') aufweist,
**dadurch gekennzeichnet, dass**
die Bremszylinderbaugruppen (16a, 16b, 16c; 16a', 16b', 16c') unterschiedliche Bremskräfte bereitstellend ausgebildet sind.

2. Aufzug (2) nach Anspruch 1, wobei die Bremsvorrichtung (14) zumindest eine erste Bremszylinderbaugruppe (16a, 16a') und eine zweite Bremszylinderbaugruppe (16b, 16b') aufweist, wobei die erste Bremszylinderbaugruppe (16a, 16a') ausgebildet ist, einen ersten Bremskraftwert bereitzustellen, und die zweite Bremszylinderbaugruppe (16b, 16b') ausgebildet ist einen zweiten Bremskraftwert bereitzustellen, wobei der zweite Bremskraftwert größer, insbesondere im Wesentlichen doppelt so groß ist wie der erste Bremskraftwert.

3. Aufzug (2) nach Anspruch 2, wobei die Bremsvorrichtung (14) zumindest eine weitere Bremszylinderbaugruppe (16c, 16c') aufweist, wobei die weitere Bremszylinderbaugruppe (16c, 16c') ausgebildet ist, einen weiteren Bremskraftwert bereitzustellen, wobei der weitere Bremskraftwert drei bis fünfmal, insbesondere im Wesentlichen viermal so groß ist wie der erste Bremskraftwert.

4. Aufzug (2) nach einem der vorherigen Ansprüche 1 bis 3, wobei jeder Bremszylinderbaugruppe (16a, 16b, 16c; 16a', 16b', 16c') wenigstens je ein Ventil (56) zum Ansteuern der Bremszylinderbaugruppe (16a, 16b, 16c; 16a', 16b', 16c') zugeordnet ist.

5. Aufzug (2) nach einem der vorherigen Ansprüche, wobei die Bremsvorrichtung (14) zwei Bremseinheiten (42, 44) aufweist, von denen eine erste Bremseinheit (42) einer ersten Führungsschiene (6a) des Aufzugs (2) und eine zweite Bremseinheit (44) einer zweiten Führungsschiene (6b) des Aufzugs (2) zugeordnet ist, wobei jede Bremseinheit (42,44) je eine Bremszylinderbaugruppe (16a, 16b, 16c; 16a', 16b', 16c') aufweist, wobei eine Bremszylinderbaugruppe (16a, 16b, 16c) der ersten Bremseinheit (42) und eine Bremszylinderbaugruppe (16a', 16b', 16c') der zweiten Bremseinheit (44) je einer Ventilbaugruppe (46a, 46b, 46c) zum Ansteuern der Bremseinheiten (42, 44) zugeordnet sind.

6. Aufzug (2) nach Anspruch 5, wobei die beiden Bremseinheiten (42, 44) die gleiche Anzahl von Bremszylinderbaugruppen (16a, 16b, 16c; 16a', 16b', 16c') aufweisen.

7. Aufzug (2) nach einem der vorherigen Ansprüche, umfassend eine Steuerung, eingerichtet zur Auswahl und Schaltung der Bremszylinderbaugruppen (16a, 16b, 16c; 16a', 16b', 16c') in Abhängigkeit des Beladungszustandes des Fahrkorbs (4).

## Claims

1. An elevator (2) having a brake apparatus (14), in particular a safety apparatus or a service brake, wherein the brake apparatus (14) is designed to generate a stepped braking force for braking an elevator car (4) of the elevator (2),
wherein the brake apparatus (14) has a multiplicity of individually actuable brake cylinder assemblies (16a, 16b, 16c; 16a', 16b', 16c'),
**characterized in that**
the brake cylinder assemblies (16a, 16b, 16c; 16a', 16b', 16c') are designed to generate different braking forces.

2. The elevator (2) as claimed in claim 1, wherein the brake apparatus (14) has at least one first brake cylinder assembly (16a, 16a') and one second brake cylinder assembly (16b, 16b'), wherein the first brake cylinder assembly (16a, 16a') is designed to generate a first braking force value and the second brake cylinder assembly (16b, 16b') is designed to generate a second braking force value, wherein the second braking force value is greater than the first braking force value, in particular is substantially twice as great as the first braking force value.

3. The elevator (2) as claimed in claim 2, wherein the brake apparatus (14) has at least one further brake cylinder assembly (16c, 16c'), wherein the further brake cylinder assembly (16c, 16c') is designed to generate a further braking force value, wherein the further braking force value is three to five times, in particular substantially four times, as great as the first braking force value.

4. The elevator (2) as claimed in one of the preceding claims 1 to 3, wherein each brake cylinder assembly (16a, 16b, 16c; 16a', 16b', 16c') is assigned at least in each case one valve (56) for the actuation of the brake cylinder assembly (16a, 16b, 16c; 16a', 16b', 16c').

5. The elevator (2) as claimed in one of the preceding claims, wherein the brake apparatus (14) has two brake units (42, 44), of which a first brake unit (42) is assigned to a first guide rail (6a) of the elevator (2) and a second brake unit (44) is assigned to a second guide rail (6b) of the elevator (2), wherein each brake unit (42, 44) has in each case one brake cylinder assembly (16a, 16b, 16c; 16a', 16b', 16c'), wherein a brake cylinder assembly (16a, 16b, 16c) of the first brake unit (42) and a brake cylinder assembly (16a', 16b', 16c') of the second brake unit (44) are assigned to in each case one valve assembly (46a, 46b, 46c) for the actuation of the brake units (42, 44).

6. The elevator (2) as claimed in claim 5, wherein the two brake units (42, 44) have the same number of brake cylinder assemblies (16a, 16b, 16c; 16a', 16b', 16c').

7. The elevator (2) as claimed in one of the preceding claims, comprising a controller adapted for selecting and switching the brake cylinder assemblies (16a, 16b, 16c; 16a', 16b', 16c') in a manner dependent on the load state of the elevator car (4).

## Revendications

1. Ascenseur (2) équipé d'un dispositif de freinage (14), en particulier d'un dispositif de retenue ou d'un frein de service, le dispositif de freinage (14) étant réalisé pour fournir une force de freinage étagée pour le freinage d'une cabine (4) de l'ascenseur (2),
le dispositif de freinage (14) présentant une pluralité de modules de cylindre de freinage pouvant être commandés individuellement (16a, 16b, 16c ; 16a', 16b', 16c'),
**caractérisé en ce que**
les modules de cylindre de freinage (16a, 16b, 16c ; 16a', 16b', 16c') sont réalisés de manière à fournir différentes forces de freinage.

2. Ascenseur (2) selon la revendication 1, dans lequel le dispositif de freinage (14) présente au moins un premier module de cylindre de freinage (16a, 16a') et un deuxième module de cylindre de freinage (16b, 16b'), le premier module de cylindre de freinage (16a, 16a') étant réalisé de manière à fournir une première valeur de force de freinage et le deuxième module de cylindre de freinage (16b, 16b') étant réalisé de manière à fournir une deuxième valeur de force de freinage, la deuxième valeur de force de freinage étant supérieure à la première valeur de force de freinage, notamment étant essentiellement deux fois plus grande.

3. Ascenseur (2) selon la revendication 2, dans lequel le dispositif de freinage (14) présente au moins un module de cylindre de freinage (16c, 16c') supplémentaire, le module de cylindre de freinage (16c, 16c') supplémentaire étant réalisé de manière à fournir une valeur de force de freinage supplémentaire, la valeur de force de freinage supplémentaire étant trois à cinq fois, en particulier essentiellement quatre fois plus grande que la première valeur de force de freinage.

4. Ascenseur (2) selon l'une quelconque des revendications précédentes 1 à 3, dans lequel à chaque module de cylindre de freinage (16a, 16b, 16c ; 16a', 16b', 16c') est associée au moins une soupape respective (56) pour commander le module de cylindre de freinage (16a, 16b, 16c ; 16a', 16b', 16c').

5. Ascenseur (2) selon l'une quelconque des revendications précédentes, dans lequel le dispositif de freinage (14) présente deux unités de freinage (42, 44) dont une première unité de freinage (42) est associée à un premier rail de guidage (6a) de l'ascenseur (2) et une deuxième unité de freinage (44) est associée à un deuxième rail de guidage (6b) de l'ascenseur (2), chaque unité de freinage (42, 44) présentant à chaque fois un module de cylindre de freinage (16a, 16b, 16c ; 16a', 16b', 16c'), un module de cylindre de freinage (16a, 16b, 16c) de la première unité de freinage (42) et un module de cylindre de freinage (16a', 16b', 16c') de la deuxième unité de freinage (44) étant associés à chaque fois à un module de soupape (46a, 46b, 46c) pour commander les unités de freinage (42, 44).

6. Ascenseur (2) selon la revendication 5, dans lequel les deux unités de freinage (42, 44) présentent le même nombre de modules de cylindre de freinage (16a, 16b, 16c ; 16a', 16b', 16c').

7. Ascenseur (2) selon l'une quelconque des revendications précédentes, comprenant une commande prévue pour sélectionner et commuter les modules de cylindre de freinage (16a, 16b, 16c ; 16a', 16b', 16c') en fonction de l'état de chargement de la cabine (4).
